# FASCICULE DE BREVET EUROPEEN

(11) **EP 2 688 437 B1**
(45) Date de publication et mention de la délivrance du brevet: **06.05.2015**
(21) Numéro de dépôt: 12717371.4
(22) Date de dépôt: 23.03.2012
(51) Int. Cl.: A43B 13/14, A43B 13/18

(54) **CHAUSSURE A AMORTI ET PROPULSION AMELIORES**
SCHUH MIT VERBESSERTER DÄMPFUNG UND ANTRIEBSKRAFT
SHOE HAVING IMPROVED CUSHIONING AND PROPULSION

(30) Priorité: 25.03.2011 FR 1152515
(43) Date de publication de la demande: 29.01.2014
(73) Titulaire: Gecis, 09700 Montaut (FR)
(72) Inventeur: FRESCHI, Christian, F-09700 Montaut (FR)
(74) Mandataire: Richebourg, Michel François
(86) Numéro de dépôt international: PCT/FR2012/050614
(87) Numéro de publication internationale: WO 2012/131244

(56) Documents cités:
- WO-A2-2005/011419
- US-A1- 2003 126 761

## Description

### DOMAINE D'APPLICATION DE L'INVENTION

La présente invention a trait au domaine des chaussures et notamment aux adaptations permettant d'optimiser les phases d'amorti, d'appui et de propulsion d'une foulée.

### DESCRIPTION DE L'ART ANTÉRIEUR

Une foulée est susceptible de se décomposer en trois phases : la réception, l'appui et la poussée.

Ces trois phases peuvent être décrites de la façon suivantes:
- une phase de réception où le contact avec le sol et l'amorti sont réalisés aux environs de l'arrière du pied c'est à dire plutôt sur son talon pour une foulée normale (jogger, coureur de fond, marche), oubien plutôt sur l'avant pied pour une foulée de type sprint ou de demi fond,
- une phase d'appui où l'appui est réalisé avec le centre de gravité du corps aux alentours de la verticale du pied avec l'avant pied et le talon en contact avec le sol, et
- une phase de propulsion ou de poussée réalisée sur l'avant du pied avec le talon soulevé.

Pour accompagner et aider à la réalisation d'une telle foulée, l'état de l'art propose une pluralité de chaussures susceptibles de réaliser un amorti de la phase de réception dans les meilleures conditions. Ces chaussures utilisent le même principe à savoir la compression d'un moyen élastique lors de la phase de réception.

Plus récemment, les concepteurs de chaussures ont été amenés à proposer des chaussures susceptibles d'améliorer la phase de poussée en utilisant également un moyen élastique sensé restituer une partie de l'énergie emmagasinée durant la phase de poussée.

La demanderesse a constaté plusieurs inconvénients à ce type de chaussures dont certains sont décrits ci-après.

Lorsque l'amorti est privilégié, la chaussure assure un amortissement du choc lors de la réception et n'assure pas d'accompagnement à la propulsion.

Lorsque la chaussure propose d'améliorer à la fois l'amorti et la propulsion, il apparaît que le retour du moyen élastique succède quasi simultanément à la phase de réception et n'intervient donc pas en phase de poussée mais en phase d'appui. La conséquence est que si la propulsion est améliorée, la foulée naturelle du coureur est grandement modifiée ce qui rend l'utilité d'une telle chaussure toute relative. Il apparaît également dans ce type de configuration que l'excès d'utilisation des moyens élastiques éloigne le pied du sol et entraîne une constante instabilité.

Un autre inconvénient constaté est que les chaussures adoptant de telles caractéristiques améliorées voient leur configuration dédiée et ne peuvent revenir à une configuration présentant des caractéristiques classiques autorisant une foulée et une marche classiques.

Le document WO 2005/011419 décrit une semelle de chaussure pour marcher, courir et sauter assurant la récupération de l'énergie lors de la phase d'appui et la redistribuant lors des phases de poussée. Néanmoins, cette semelle qui, dans un mode de réalisation présente la forme d'un parallélogramme, se contente de gérer le rapprochement et l'éloignement des parties horizontales du parallélogramme au moyen d'un ressort travaillant en traction. L'articulation entre la partie de semelle liée à l'avant pied et celle liée à l'arrière du pied n'existe pas ou n'est pas commandée par ledit parallélogramme.

En outre, un tel document ne décrit pas la possibilité d'un retour en configuration normale autorisant une foulée ou un arche sans accompagnement ou amorti.

US 2003/126761 A1 décrit une chaussure comprenant une partie chaussante et une semelle, la semelle comprend deux parties principales articulées entre elles:
- une première partie arrière liée à la zone arrière et médiane de la partie chaussante de la chaussure, et- une deuxième partie avant liée à la zone de l'avant-pied de la partie chaussante de la chaussure,ces deux parties de semelles étant articulées selon un premier axe transversal horizontal se situant sensiblement sous l'articulation naturelle entre l'avant-pied et la partie arrière du pied, telle que la deuxième partie avant solidaire de la partie chaussante de l'avant pied se prolonge vers l'arrière dudit premier axe d'articulation en une partie formant bras de levier et se projetant vers l'arrière dans le même plan que celui de la partie avant et solidaire cinématiquement de cette dernière, l'extrémité arrière de ce bras présente un deuxième axe d'articulation avec l'extrémité d'au moins un module élastique dont l'autre extrémité est articulée autour d'un troisième axe d'articulation solidaire de l'extrémité arrière de la partie arrière de la semelle.

Il apparaît en effet que si l'état de lart décrit une pluralité de solutions d'amorti et/ou d'accompagnement, les semelles et les chaussures proposant ces solutions ne sont pas en mesure d'autoriser une démarche normale, ce qui diminue l'envergure commerciale de telles chaussures.

En effet, dans l'état actuel de la technique, plus l'amorti et l'accompagnement sont efficaces moins la chaussure obtenue est susceptible de ressembler ou de reproduire une esthétique et une démarche normales.

### DESCRIPTION DE L'INVENTION

Partant de cet état de fait, la demanderesse a mené des recherches ayant pour but la conception d'une chaussure obviant aux inconvénients précités en optimisant les phases d'amorti, d'appui et de poussée.

Un autre objectif de l'invention est de proposer une chaussure respectant la foulée naturelle.

Un autre objectif de l'invention est de proposer une chaussure susceptible de revenir à une configuration classique permettant de pratiquer notamment la marche dans des conditions normales et confortables.

Ces recherches ont abouti à la conception d'une chaussure comprenant une partie chaussante et une semelle, laquelle semelle comprend deux parties principales articulées entre elles :
- une première partie arrière liée à la zone arrière et médiane de la partie chaussante de la chaussure , et
- une deuxième partie avant liée à la zone de l'avant-pied de la partie chaussante de la chaussure.

Ces deux parties de semelles sont articulées selon un premier axe transversal horizontal se situant sensiblement sous l'articulation naturelle entre l'avant-pied et la partie arrière du pied.

Conformément à l'invention, la deuxième partie avant solidaire de la partie chaussante de l'avant pied se prolonge vers l'arrière dudit premier axe d'articulation en une partie formant bras de levier et se projetant vers l'arrière dans le même plan que celui de la partie avant et solidaire cinématiquement de cette dernière. Le premier axe d'articulation est donc situé dans une position médiane entre l'extrémité avant de la deuxième partie avant et l'extrémité arrière dudit bras de levier. Selon l'invention, le prolongement de la semelle avant respecte une proportion de longueur 2/3 (deux tiers) et 1/3 (un tiers) de part et d'autre de l'axe d'articulation c'est à dire 2/3 pour la partie avant et 1/3 pour la partie arrière.

L'extrémité arrière de ce bras présente un deuxième axe d'articulation avec l'extrémité d'au moins un module élastique dont l'autre extrémité est articulée autour d'un troisième axe d'articulation solidaire de l'extrémité arrière de la partie arrière de la semelle de sorte que lorsque le triangle formé par les trois axes d'articulation s'aplatit, les trois axes deviennent sensiblement coplanaires et le module élastique est comprimé et coincé.

Cet amortisseur présente une longueur variable, variation accompagnée par un module élastique qui va autoriser le triangle ou le prisme de section triangulaire formé par les trois axes d'articulation à s'aplatir pour comprimer l'amortisseur et à l'écarter lors de la libération de ce dernier. Cet aplatissement crée un blocage du système en fin de course. En effet, le module élastique travaillant à la compression se bloque par l'effet d'alignement des trois points d'articulation, c'est à dire lorsque les axes d'articulation deviennent sensiblement coplanaires.

Cette caractéristique va permettre de suivre les phases du procédé consistant :
- à transformer, lors de l'impact de la phase de réception, l'énergie cinétique en énergie potentielle en mettant le module élastique sous pression,
- à maintenir le module élastique coincé sous pression en phase d'appui, et
- à libérer le module élastique en phase de propulsion.

La libération différée de ce module élastique permet de restituer l'énergie accumulée au bon moment à savoir pour la phase propulsion.

De plus, le stockage de cette énergie potentielle va permettre de la libérer au bon moment et au bon endroit à savoir en partie avant du pied où se situe la prise d'impulsion pour la phase de propulsion.

La restitution différée de l'énergie présente plusieurs avantages et parmi ceux-ci :
- l'amorti est de grande qualité car il évite tout choc dans la jambe du à une restitution parasite de l'énergie,
- en phase d'appui, le pied reste très stable grâce à un contact franc et direct entre le pied et le sol, les effets du module élastique étant annulés par l'effet de coincement dû à l'alignement des trois points,
- la restitution en phase de propulsion va permettre l'augmentation des performances et donc une économie d'énergie,
- etc...

Un autre aspect étudié par la demanderesse concerne la durée pendant laquelle l'énergie emmagasinée est restituée. Toute l'énergie est restituée lors de la phase de décollement du talon par un mouvement de rotation autour du premier axe d'articulation (axe d'articulation avant), le ressort prenant appui au sol et poussant sur l'arrière du talon. La restitution est optimale.

Selon une caractéristique particulièrement avantageuse, la libération dudit module élastique est réalisée progressivement pour accompagner le pied durant la plus grande partie de la phase de propulsion. Cette restitution plus lente que ce que proposent les dispositifs et les procédés existants, permet de mieux respecter le tissu ligamentaire et d'assister la contraction et la décontraction musculaire de la phase de propulsion.

Ainsi, le procédé mis en oeuvre par la semelle de l'invention propose une restitution du module élastique sur une durée plus longue que la durée de la phase d'emmagasinage.

Selon une caractéristique particulièrement avantageuse, ladite chaussure comprend deux modules élastiques disposés de part et d'autre du pied dans les volumes concaves de la semelle correspondant aux cavités naturelles extérieures et intérieures de la voûte plantaire. Une telle disposition permet aux trois axes d'articulation, ainsi qu'à l'amortisseur et aux deux parties de la semelle de s'aligner (de devenir coplanaires) provoquant la neutralisation de l'amortisseur. Une telle disposition extérieure et visible permet de donner un aspect esthétique attrayant à la chaussure en lui apportant un design haute technologie. La stabilité ainsi que le poids de la chaussure sont en outre améliorés du fait que les parties mobiles peuvent être rapprochées sans que les modules élastiques ne s'intercalent entre. En effet, ces amortisseurs sont solidaires des rebords extérieurs des parties mobiles les autorisant à se mettre en contact. De plus, l'aisance d'accès aux amortisseurs facilite leur réglage et leur interchangeabilité. Ce réglage facilité va permettre la gestion de la pronation en jouant sur des réglages différents entre l'amortisseur intérieur et l'amortisseur extérieur.

Bien entendu, un mode de réalisation de la chaussure de l'invention comporte un seul module élastique ou amortisseur extérieur. En effet, les articulations étant constituées par des liaisons pivots, la présence d'un seul amortisseur autorise les mêmes mouvements.

Le module élastique est disposé et articulé par rapport aux deux parties de semelage de sorte que la direction des efforts de tension dudit module élastique se positionne de façon sensiblement parallèle au sol lorsque les deux parties du semelage se rejoignent. Le maintien sous tension fonctionne alors selon un système de grenouillère où le module élastique se retrouve dans une position de point mort mécanique sans nécessité de butée lorsque la chaussure se trouve en fin de phase d'amorti. Selon un mode de réalisation préféré, ledit module élastique fonctionne en compression. Cette particularité a pour avantage de soumettre à la compression les éléments les plus courts et à la traction les éléments les plus longs ce qui évite un surdimensionnement des différentes parties formant la semelle. La semelle de l'invention reprend sensiblement la largeur d'une semelle classique et autorise en outre l'accueil des amortisseurs dans les deux creux formés par la voûte plantaire de part et d'autre du pied et donc par la chaussure.

Du fait de la disposition des axes d'articulation, la chaussure propose pour un même module élastique formé par les deux amortisseurs une direction et une course différentes pour la mise sous tension et pour la libération. Cette course différente va permettre de mettre en oeuvre le procédé consistant à proposer une phase de restitution plus progressive et plus lente que la phase d'emmagasinage correspondant aux besoins respectifs différents du coureur pour les phases de réception et de propulsion.

Selon une autre caractéristique particulièrement avantageuse, le module élastique comprend au moins un ressort. Selon un mode de réalisation non limitatif, ledit module est constitué par un ou plusieurs ressorts associés à des tiges dont les extrémités sont articulées respectivement à la partie avant mobile de la semelle et à la partie arrière.

Selon une autre caractéristique particulièrement avantageuse, la raideur du module élastique est définie de sorte que l'action du poids de l'utilisateur sur la chaussure permette d'atteindre la position d'appui où le module élastique est inactif par rapport à la chaussure et où la surface inférieure de la partie arrière de la semelle vient en contact avec la surface supérieure du bras arrière de la partie avant de la semelle. Ainsi, pendant la foulée à chaque fin de phase de réception et pendant la phase d'appui, la chaussure redevient une chaussure à caractéristiques mécaniques classiques. Ainsi, il doit être bien compris que, lors de la foulée, les parties mobiles viennent en butée et donc en appui l'une sur l'autre lors de la phase d'appui précédent la phase de propulsion contrairement aux chaussures proposant des ressorts intercalés qui ne permettent pas de stabiliser une fin de course.

Un autre objectif de l'invention est de proposer une chaussure présentant des moyens de correction par des réglages ou par l'interchangeabilité des éléments tels que le moyen élastique, la position des liaisons pivots ou articulations, les surfaces en contact pour s'adapter aux paramètres suivantes :
- poids du coureur et éventuels défaut de morphologie (supination et pronation),
- fréquence et amplitude de la foulée selon le coureur,
- état du sol (bitume, terre extérieure, etc...),
- dénivelés positifs ou négatifs.

Pour ce faire, la tension desdits ressorts peut être différente d'un amortisseur à l'autre. De plus, cette tension peut avantageusement être réglée par l'utilisation de raidisseurs à vis, par le remplacement des ressorts ou par l'association de plusieurs ressorts pour un même module élastique ou amortisseur. Selon un mode de réalisation préféré, chaque amortisseur est réglable indépendamment par exemple sur une plage de un à dix kilogrammes. En outre, un set de plusieurs amortisseurs rend disponible des amortisseurs différents se présentant par tranche de dix kilogrammes. Ainsi, les capacités d'amortissement et de restitution de l'énergie de la chaussure pourront être adaptées au poids de son utilisateur et à son utilisation qui peut définir d'autres paramètres que celui du poids. Selon une autre caractéristique, la chaussure est remarquable en ce que les modules élastiques présentent des raideurs différentes de part et d'autre du pied.

Selon une autre caractéristique particulièrement avantageuse de l'invention, la chaussure de l'invention propose un retour à une démarche ou à une foulée non accompagnée et non amortie. Pour ce faire, ladite chaussure comporte un moyen de verrouillage des deux parties du semelage entre elles en phase d'appui où elles sont coplanaires pour empêcher par exemple les effets du module élastique lors des autres phases. Ledit moyen de verrouillage maintient les deux parties de semelles en contact dans la position prise en phase d'appui.

Ce moyen de verrouillage annule complètement l'effet du module élastique et ramène la chaussure à une configuration classique permettant de pratiquer notamment la marche dans des conditions normales.

Ce moyen de verrouillage permet également de maintenir, s'il n'est pas libéré, une configuration classique à la chaussure. En étant accessible de l'extérieur, ce système de verrouillage permet à l'utilisateur sa mise en oeuvre en restant chaussé à l'aide du sol, de la main, de l'autre pied, etc....

La mise en oeuvre du verrouillage ou du déverrouillage requiert très peu d'effort car elle est réalisée lorsque les deux parties de semelle sont en position rapprochées et où le module élastique voit ses effets annulés du fait de sa position. Ainsi le procédé de travail consiste à verrouiller la chaussure en phase d'appui pour adopter un procédé de fonctionnement de chaussure classique.

Selon un mode de réalisation, le chaussure comprend un moyen de verrouillage du module élastique en position comprimée.

Selon une autre solution envisagée, le mouvement des deux parties de semelage est accompagné par un système du type cliquet qui ne se libère qu'une fois une certaine amplitude angulaire atteinte entre l'avant-pied et l'arrière du pied.

Selon une autre caractéristique particulièrement avantageuse, la chaussure comporte un dispositif de débrayage passant sur commande de l'utilisateur d'une position débrayée où le ou les modules élastiques sont inactifs et libres à une position embrayée où le ou les modules élastiques accompagnent le mouvement des parties de semelle. Le moyen de verrouillage ci-dessus mentionné va éviter le mouvement des parties de semelle entre elles lorsque les modules élastiques sont débrayées.

Selon un mode de réalisation préféré où l'amortisseur se compose d'une tige métallique et d'un ressort, la liaison entre la tige de l'amortisseur et le troisième axe d'articulation est commandée par un bouton de commande qui passe d'une position embrayée à une position débrayée et vice-versa. La position embrayée maintient en position l'extrémité de tige par rapport à l'axe d'articulation de façon à permettre à la semelle de transmettre son mouvement à l'amortisseur à des fins de compression et de l'amortisseur de transmettre son énergie à la semelle lors de son extension. La position débrayée autorise la tige de l'amortisseur à glisser perpendiculairement par rapport au dit troisième axe d'articulation de sorte que le mouvement des parties mobiles de la semelle ne fasse que faire glisser la tige des amortisseurs perpendiculairement à l'axe d'articulation sans que ces derniers ne se compriment ou ne s'étendent.

Cette solution a pour avantage de ne pas faire intervenir les amortisseurs sans bloquer l'articulation entre les deux parties principales de la semelle.

Selon une autre caractéristique particulièrement avantageuse de l'invention, une semelle intermédiaire mobile articulée par rapport à la partie avant de la semelle d'une part, à une première extrémité autour dudit deuxième axe d'articulation et d'autre part, autour d'un quatrième axe d'articulation porté par l'extrémité basse d'un module de liaison dont l'extrémité haute est articulée autour du troisième axe d'articulation, le quatrième axe d'articulation est disposé sur ladite semelle intermédiaire mobile de sorte que le module de liaison soit parallèle à la partie avant de la semelle de façon à former une configuration en parallélogramme. Les surfaces inférieure et supérieure des semelles viennent alors en contact au niveau du module de liaison lorsque le module élastique est comprimé ou inactif.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés.

### BRÈVE DESCRIPTION DES DESSINS

La figure 1 est un dessin schématique d'une vue de côté d'un premier mode de réalisation d'une chaussure équipée d'une semelle conforme à l'invention lors de la phase de réception;
La figure la est une vue de côté de la semelle de la figure 1 seule;
La figure 2 est un dessin schématique de la chaussure de la figure 1 en phase d'appui;
La figure 3 est un dessin schématique de la chaussure de la figure 1 en phase de poussée;
La figure 4 est une vue de dessus de la semelle de la figure 1 seule;
La figure 5 est un dessin schématique d'une vue de côté d'une chaussure équipée d'un deuxième mode de réalisation de la semelle conforme à l'invention;
La figure 6 est un dessin schématique de la chaussure de la figure 5 en phase d'appui;
La figure 7 est un dessin schématique de la semelle de la figure 5 en phase de poussée;
La figure 8 est une vue de dessus de la semelle de la figure 5 seule;
La figure 9 est un dessin schématique d'un troisième mode de réalisation d'une semelle équipé d'un moyen de verrouillage en position;
La figure 10 est une vue de côté de la semelle de la figure 9 en position basse déverrouillée;
La figure 11 est une vue de côté de la semelle de la figure 9 en position basse verrouillée;
La figure 12 est une vue en perspective éclatée de l'amortisseur et du module de verrouillage;
La figure 13 est une vue en perspective d'un quatrième mode de réalisation;
La figure 14 est une vue en perspective d'un mode de réalisation ne formant pas partie de l'invention.

### DESCRIPTION DES MODES DE RÉALISATION PRÉFÉRÉS

Telle qu'illustrée sur les dessins des figures 1 à 4, la semelle S se décompose en deux parties principales articulées entre elles :
- une première partie arrière 100 liée à la zone arrière et médiane de la partie chaussante de la chaussure C, et
- une deuxième partie avant 200 liée à la zone de l'avant-pied de la partie chaussante de la chaussure C.

Ces deux parties de semelles 100 et 200 sont articulées selon un premier axe transversal horizontal référencé A1 se situant sensiblement sous l'articulation naturelle entre l'avant-pied et la partie arrière du pied.

Conformément à l'invention, la deuxième partie avant 200 solidaire de la partie chaussante de l'avant-pied se prolonge vers l'arrière de l'axe d'articulation A1 en une partie formant bras de levier 210 et se projetant vers l'arrière dans le même plan que celui de la partie avant. L'axe d'articulation A1 est donc situé dans une position médiane entre l'extrémité avant de la deuxième partie avant 200 et l'extrémité arrière dudit bras de levier 210. Comme illustrée cette position médiane est d'environ 2/3 et 1/3, c'est à dire 2/3 pour la partie avant liée à a partie chaussante et 1/3 pour la partie arrière liée à l'amortisseur. Ainsi la partie 210 correspond à un tiers de la longueur totale de la partie 200.

L'extrémité arrière de ce bras 210 présente un deuxième axe d'articulation A2 avec l'extrémité 310 d'au moins un amortisseur 300 dont l'autre extrémité 320 est articulée autour d'un troisième axe d'articulation A3 solidaire de la partie arrière 100 de la semelle.

Cet amortisseur 300 présente une longueur variable, variation accompagnée par un organe élastique 400 qui va autoriser le triangle formé par les trois axes d'articulation A1, A2 et A3 à s'aplatir pour comprimer l'amortisseur et à l'écarter lors de la libération de ce dernier. Lorsque ce triangle est aplati, les trois axes d'articulations deviennent sensiblement coplanaires permettant le coincement de l'amortisseur en phase appui. Ces phases sont illustrées par les positions illustrées par les dessins des figures 1 à 3.

Dans la position de contact illustrée par le dessin de la figure 1, la chaussure C vient en contact avec le sol par l'intermédiaire de la portion de semelle 210 au niveau du deuxième axe d'articulation A2. L'amortisseur 300 vient ainsi amortir l'impact et se comprime tout au long de la phase suivante.

Suivant le mouvement du pied, ce deuxième axe A2 étant fixe, les axes A3 puis A1 vont rejoindre sensiblement le même plan parallèle au sol en phase d'appui telle qu'illustrée par le dessin de la figure 2, l'amortisseur étant coincé. L'amortisseur est alors en position rétractée où le taux de compression est le plus important. La surface inférieure de la partie arrière 100 de la semelle vient alors en appui sur la surface supérieure du bras arrière 210 de la partie avant de la semelle.

Pour la phase de propulsion illustrée par le dessin de la figure 3, la partie arrière 100 se soulève par rapport à la partie avant 200 restée au sol autour du premier axe de rotation A1 ce qui autorise l'amortisseur à se décoincer et à se détendre contribuant ainsi à l'effort de propulsion en poussant contre le sol en A2 et le talon en A3 pendant la phase de propulsion.

Comme illustré sur le dessin de la figure 4, ce mode de réalisation de semelle accueille deux amortisseurs 300 disposés de part et d'autre de la partie arrière de la semelle 100 et positionnés pour occuper les volumes concaves laissés libres sous et de part et d'autre des semelles classiques.
Ainsi, la semelle de l'invention présente une largeur de semelle classique.

Il doit être souligné que les dispositifs amortisseurs sont équipés de module élastiques constitués par des ressorts à boudin de compression. L'utilisation originale de la compression plutôt que la traction évite le surdimensionnement des pièce constituant la semelle évitant une surépaisseur nuisant à la bonne utilisation de la chaussure.

Cette configuration en triangle de la semelle peut évoluer vers une configuration en parallélogramme telle qu'illustrée par les dessins des figures 5 à 8.

Cette configuration est plus adaptée à une foulée ou une démarche où le talon va venir en premier en contact avec le sol S comme illustré sur le dessin de la figure 5 permettant d'amortir ledit contact en proposant une semelle intermédiaire mobile 500 articulée par rapport à la partie avant 200 de la semelle d'une part, à une première extrémité 510 autour dudit deuxième axe d'articulation A2 et d'autre part, autour d'un quatrième axe d'articulation A4 porté par l'extrémité basse d'un module de liaison 600 dont l'extrémité haute est articulée autour du troisième axe d'articulation A3. L'axe d'articulation A4 est disposé sur ladite semelle intermédiaire mobile 500 de sorte que le module de liaison 600 soit parallèle à la partie avant 200 de la semelle de façon à former une configuration en parallélogramme. Ainsi, la longueur de la semelle 500 est égale à la longueur de la semelle 100, les bras 600 ont une longueur égale au bras 210.

Comme illustré sur le dessin de la figure 6, la phase d'appui voit la mise en butée de la face inférieure de la partie arrière 100 de la semelle avec la surface supérieure du bras arrière 210 et de la semelle intermédiaire 500. Les différents axes d'articulation sont alors sensiblement coplanaires.

Le principe de fonctionnement est équivalent à celui de la configuration en triangle en ce qui concerne la compression, le maintien en position comprimé et la détente. Simplement, ce n'est plus la partie avant 200 de semelle qui vient en contact en premier et déclenche le pliage du triangle mais la partie arrière de la semelle intermédiaire mobile 500 qui provoque le début du pliage du parallélogramme.

Les figures 9 à 12 illustrent une caractéristique particulièrement avantageuse de l'invention proposant d'embrayer et de débrayer les modules élastiques et donc les amortisseurs sans bloquer les articulations.

Bien que cette caractéristique soit illustrée sur la base d'une configuration en parallélogramme, cette dernière peut également s'appliquer sur une configuration en triangle puisque le verrouillage et/ou le déverrouillage concerne la liaison entre la tige de l'amortisseur 300' et le point d'articulation auquel il est lié.

Comme illustré sur le dessin de la figure 9, l'extrémité haute de la tige de l'amortisseur 300' est équipée d'une tête coopérant avec un bouton de commande 700.
Ce bouton de commande 700 passe par rotation de la position débrayée illustrée par les dessins des figures 9 et 10 où l'amortisseur 300' est déployé quelle que soit la phase dans laquelle se trouve la semelle, la position de l'axe A3 n'influant pas sur la compression du ressort 400, à la position embrayée illustrée par le dessin de la figure 11 où la tête 310' est articulée selon une liaison pivot seule à l'axe A3 de sorte que les mouvements relatifs de translation de l'axe A3 par rapport à l'axe A2 soient reportés sur ou accompagnés par l'amortisseur 300'.

La commande dudit embrayage est illustrée plus en détails sur le dessin de la figure 12. Comme illustré, le bouton de commande 700 est équipé d'une projection cylindrique formant maneton 710 excentré par rapport à son axe de rotation.

Ce maneton 710 coopère à des fins de glissement ou de maintien en position avec un chemin 311' pratiqué dans la tête 310' de l'amortisseur 300. Ce chemin 311' présente une portion 312' parallèle à l'axe du ressort 400 et une portion 313' perpendiculaire à ce dernier. La rotation du bouton 700 permet de faire passer le maneton 710 d'une position débrayée où l'axe de rotation A3 et l'axe du maneton 710 se trouvent dans la portion 312' parallèle à une position embrayée où l'axe de rotation A3 et l'axe du maneton 710 se trouvent dans la portion perpendiculaire 313' du chemin 311' pratiqué dans la tête 310'.

Dans le mode de réalisation illustré sur le dessin de la figure 13, le bras arrière 600' est constitué par un triangle lequel est réalisé dans un matériau semi rigide déformable permettant aux deux plates-formes 100 et 500 formées par le parallélogramme de ne pas rester parallèles au premier contact avec le sol pour revenir parallèles en fin de course lorsque les deux plates-formes 100 et 500 viennent en butée ce qui facilite la pronation naturelle. Selon un autre mode de réalisation non illustré, le dit bras est constitué par deux bras indépendants.

La figure 14 illustre un mode de réalisation de la semelle ne formant pas partie de l'invention en ce que la chaussure comprend un bras de levier 210' également articulé à la partie avant 200 coaxialement à l'axe d'articulation de la partie arrière avec la partie avant de semelle A1 apportant une articulation supplémentaire. Une telle articulation facilite la mise en oeuvre du verrouillage du module élastique en position comprimé.

On comprend que la chaussure, qui vient d'être ci-dessus décrite et représentée, l'a été en vue d'une divulgation plutôt que d'une limitation. Bien entendu, divers aménagements, modifications et améliorations pourront être apportés à l'exemple ci-dessus, sans pour autant sortir du cadre de l'invention.

Ainsi, par exemple le module élastique est du type ressort à gaz.

De plus, le matériau utilisé pour les éléments de semelle et le bras sont semi-rigides de type plastique ou composites. Ils sont en matériaux durs de type acier ou céramique pour les axes et autre pièces de liaison.

## Revendications

1. Chaussure (C) comprenant une partie chaussante et une semelle (S), la semelle comprend deux parties principales articulées entre elles :
- une première partie arrière (100) liée à la zone arrière et médiane de la partie chaussante de la chaussure (C), et
- une deuxième partie avant (200) liée à la zone de l'avant-pied de la partie chaussante de la chaussure (C),
ces deux parties de semelles (100 et 200) étant articulées selon un premier axe transversal horizontal (A1) se situant sensiblement sous l'articulation naturelle entre l'avant-pied et la partie arrière du pied, telle que
la deuxième partie avant (200) solidaire de la partie chaussante de l'avant pied se prolonge vers l'arrière dudit premier axe d'articulation (A1) en une partie formant bras de levier (210) dans une proportion sensiblement égale à 2/3 et 1/3, à savoir 2/3 pour la partie avant liée à la partie chaussante et 1/3 pour la partie arrière,
et se projetant vers l'arrière dans le même plan que celui de la partie avant (200) et solidaire cinématiquement de cette dernière, l'extrémité arrière de ce bras présente un deuxième axe d'articulation (A2) avec l'extrémité (310) d'au moins un module élastique (300) dont l'autre extrémité (320) est articulée autour d'un troisième axe d'articulation (A3) solidaire de l'extrémité arrière de la partie arrière (100) de la semelle (S), de sorte que lorsque le triangle formé par les trois axes d'articulation (A1, A2, A3) s'aplatit, les trois axes deviennent sensiblement coplanaires et le module élastique (300) est comprimé et coincé.

2. Chaussure (C) selon la revendication 1, **CARACTÉRISÉE PAR LE FAIT QU'**une semelle intermédiaire mobile (500) articulée par rapport à la partie avant de la semelle d'une part, à une première extrémité autour dudit deuxième axe d'articulation (A2) et d'autre part, autour d'un quatrième axe d'articulation (A4) porté par l'extrémité basse d'un module de liaison (600) dont l'extrémité haute est articulée autour du troisième axe d'articulation (A3), le quatrième axe d'articulation (A4) est disposé sur ladite semelle intermédiaire mobile (500) de sorte que le module de liaison (600) soit parallèle à la partie avant (200) de la semelle (S) de façon à former une configuration en parallélogramme.

3. Chaussure (C) selon la revendication 1, **CARACTÉRISÉE PAR LE FAIT QU'**elle comprend deux modules élastiques (300) disposés de part et d'autre du pied dans les volumes concaves de la semelle (S) correspondant aux cavités naturelles extérieures et intérieures de la voûte plantaire.

4. Chaussure (C) selon la revendication 1, **CARACTÉRISÉE PAR LE FAIT QUE** ledit module élastique (300) fonctionne en compression.

5. Chaussure (C) selon la revendication 1, **CARACTÉRISÉE PAR LE FAIT QUE** la raideur du module élastique (300) est définie de sorte que l'action du poids de l'utilisateur sur la chaussure (C) permette d'atteindre la position d'appui où le module élastique (300) est inactif par rapport à la chaussure (C) où la surface inférieure de la partie arrière (100) de la semelle (S) vient en contact avec la surface supérieure du bras arrière (210) de la partie avant (200) de la semelle (S).

6. Chaussure (C) selon la revendication 1, **CARACTÉRISÉE PAR LE FAIT QUE** ledit module élastique (300) comprend au moins un ressort (400).

7. Chaussure (C) selon la revendication 6, **CARACTÉRISÉE PAR** LE FAIT la raideur dudit module élastique (300) est réglée par l'utilisation de raidisseurs à vis ou par le remplacement des ressorts (400) pour un même module.

8. Chaussure (C)selon la revendication 3, **CARACTÉRISÉE PAR LE FAIT QUE** les modules élastiques (300) présentent des raideurs différentes de part et d'autre du pied.

9. Chaussure (C) selon la revendication 1, **CARACTÉRISÉE PAR LE FAIT Qu'**elle comporte un moyen de verrouillage des deux parties du semelage entre elles en phase d'appui où elles sont coplanaires.

10. Chaussure (C) selon la revendication 1, **CARACTÉRISÉE PAR LE FAIT Qu'**elle comporte un dispositif de débrayage (700) passant sur commande de l'utilisateur, d'une position débrayée où le ou les modules élastiques (300) sont inactifs et libres à une position embrayée où le ou les modules élastiques (300) accompagnent le mouvement des parties de semelle (S).

11. Chaussure (C) selon la revendication 2, **CARACTÉRISÉE PAR LE FAIT QUE** les surfaces inférieure et supérieure des semelles (100 et 500) viennent en contact au niveau du module de liaison (600) lorsque le module élastique (300) est comprimé ou inactif.

12. Chaussure (C) selon la revendication 1, **CARACTÉRISÉE PAR LE FAIT Qu'**elle comprend un bras de levier (210') également articulé à la partie avant (200) coaxialement audit premier axe d'articulation (A1) de la partie arrière (100) avec la partie avant (200) de semelle (S).

13. Chaussure (C) selon la revendication 12, **CARACTÉRISÉE PAR LE FAIT QU'**il comprend un moyen de verrouillage du module élastique en position comprimée.

## Patentansprüche

1. Schuh (C), der einen Fußteil und eine Sohle (S) umfasst, wobei die Sohle zwei untereinander angelenkte Hauptteile umfasst:
- einen ersten hinteren Teil (100), der mit der hinteren und mittleren Zone des Fußteils des Schuhs (C) verbunden ist, und
- einen zweiten vorderen Teil (200), der mit der Zone des Vorderfußes des Fußteils des Schuhs (C) verbunden ist,
wobei diese zwei Sohlenteile (100 und 200) entlang einer ersten horizontalen Querachse (A1), die sich im Wesentlichen unter dem natürlichen Gelenk zwischen dem Vorderfuß und dem hinteren Teil des Fußes befindet, angelenkt sind, so dass
der zweite vordere Teil (200), der fest mit dem Fußteil des Vorderfußes verbunden ist, sich zu Rückseite der ersten Anlenkachse (A1) in einem Teil verlängert, der einen Hebelarm (210) in einem Verhältnis im Wesentlichen gleich 2/3 und 1/3 bildet, nämlich 2/3 für den vorderen Teil, der mit dem Fußteil verbunden ist, und 1/3 für den hinteren Teil,
und sich nach hinten in derselben Ebene wie der des Vorderteils (200) erstreckt und kinematisch fest mit diesem Letzteren verbunden ist, wobei das hintere Ende dieses Arms eine zweite Anlenkachse (A2) mit dem Ende (310) mindestens eines elastischen Moduls (300) aufweist, dessen anderes Ende (320) um eine dritte Anlenkachse (A3) angelenkt ist, die mit dem hinteren Ende des hinteren Teils (100) der Sohle (S) fest verbunden ist, so dass, wenn sich das Dreieck, das von den drei Anlenkachsen (A1, A2, A3) gebildet wird, abflacht, die drei Achsen im Wesentlichen koplanar werden und das elastische Modul (300) komprimiert und eingeklemmt ist.

2. Schuh (C) nach Anspruch 1, **dadurch gekennzeichnet, dass** eine bewegliche Zwischensohle (500), die in Bezug auf den vorderen Teil der Sohle einerseits an einem ersten Ende um die zweite Anlenkachse (A2) und andererseits um eine vierte Anlenkachse (A4) angelenkt ist, die von dem unteren Ende eines Verbindungsmoduls (600) getragen wird, dessen oberes Ende um die dritte Anlenkachse (A3) angelenkt ist, die vierte Anlenkachse (A4) auf der beweglichen Zwischensohle (500) derart angeordnet ist, dass das Verbindungsmittel (600) zu dem vorderen Teil (200) der Sohle (S) derart parallel ist, dass eine Konfiguration im Parallelogramm gebildet ist.

3. Schuh (C) nach Anspruch 1, **dadurch gekennzeichnet, dass** er zwei elastische Module (300) umfasst, die zu beiden Seiten des Fußes in konkaven Volumen der Sohle (S), die den natürlichen äußeren und inneren Hohlräumen des Fußbetts entsprechen, angeordnet sind.

4. Schuh (C) nach Anspruch 1, **dadurch gekennzeichnet, dass** das elastische Modul (300) in Kompression arbeitet.

5. Schuh (C) nach Anspruch 1, **dadurch gekennzeichnet, dass** die Steifigkeit des elastischen Moduls (300) derart definiert ist, dass es die Einwirkung des Gewichts des Benutzers auf dem Schuh (C) erlaubt, die Auflageposition zu erreichen, in der das elastische Modul (300) in Bezug auf den Schuh (C) inaktiv ist, in der die untere Oberfläche des hinteren Teils (100) der Sohle (S) mit der oberen Oberfläche des hinteren Arms (210) des vorderen Teils (200) der Sohle (S) in Berührung kommt.

6. Schuh (C) nach Anspruch 1, **dadurch gekennzeichnet, dass** das elastische Modul (300) mindestens eine Feder (400) umfasst.

7. Schuh (C) nach Anspruch 6, **dadurch gekennzeichnet, dass** die Steifigkeit des elastischen Moduls (300) durch den Gebrauch von Schraubenversteifern oder durch Ersetzen der Federn (400) für ein und dasselbe Modul eingestellt wird.

8. Schuh (C) nach Anspruch 3, **dadurch gekennzeichnet, dass** die elastischen Mittel (300) unterschiedliche Steifigkeiten zu beiden Seiten des Fußes aufweisen.

9. Schuh (C) nach Anspruch 1, **dadurch gekennzeichnet, dass** er ein Verriegelungsmittel der zwei Sohlenteile miteinander in Auflagephase, in der sie koplanar sind, umfasst.

10. Schuh (C) nach Anspruch 1, **dadurch gekennzeichnet, dass** er eine Ausrückvorrichtung (700) aufweist, die auf Befehl des Benutzers von einer ausgerückten Position, in der das oder die elastischen Module (300) inaktiv und frei sind, zu einer eingerückten Position übergeht, in der das oder die elastischen Module (300) die Bewegung der Sohlenteile (S) begleiten.

11. Schuh (C) nach Anspruch 2, **dadurch gekennzeichnet, dass** die untere und obere Oberfläche der Sohle (100 und 500) im Bereich des Verbindungsmoduls (600) in Berührung kommen, wenn das elastische Modul (300) komprimiert oder inaktiv ist.

12. Schuh (C) nach Anspruch 1, **dadurch gekennzeichnet, dass** er einen Hebelarm (210') umfasst, der ebenfalls an dem vorderen Teil (200) koaxial zu der ersten Anlenkachse (A1) des hinteren Teils (100) mit dem vorderen Teil (200) der Sohle (S) angelenkt ist.

13. Schuh (C) nach Anspruch 12, **dadurch gekennzeichnet, dass** er ein Verriegelungsmittel des elastischen Moduls in komprimierter Position umfasst.

## Claims

1. Shoe (C) comprising a shoe portion and a sole (S), the sole comprises two main portions that are pivotably connected together:
- a first rear portion (100) linked to the rear and median zone of the shoe portion of the shoe (C), and
- a second front portion (200) linked to the zone of the forepart of the shoe portion of the shoe (C),
with these two portions of soles (100 and 200) being pivotably connected according to a first horizontal cross pin (A1) located substantially under the natural joint between the forepart and the rear portion of the foot, such as the second front portion (200) secured to the shoe portion of the forepart extends to the rear of said first swivel pin (A1) in a portion forming a lever arm (210) in a proportion substantially equal to 2/3 and 1/3, i.e. 2/3 for the front portion linked to the shoe portion and 1/3 for the rear portion,
and being projected to the rear in the same plane as that of the front portion (200) and kinetically secured to the latter, the rear end of this arm has a second swivel pin (A2) with the end (310) of at least one elastic module (300) of which the other end (320) is pivotably connected around a third swivel pin (A3) secured to the rear end of the rear portion (100) of the sole (S), in such a way that when the triangle formed by the three swivel pins (A1, A2, A3) is flattened, the three pins become substantially coplanar and the elastic module (300) is compressed and wedged.

2. Shoe (C) according to claim 1, **characterized in that** a mobile intermediary sole (500) pivotably connected in relation to the front portion of the sole on the one hand, to a first end around said second swivel pin (A2) and on the other hand, around a fourth swivel pin (A4) carried by the bottom end of a linking module (600) of which the top end is pivotably connected around the third swivel pin (A3), the fourth swivel pin (A4) is arranged on said mobile intermediary sole (500) in such a way that the linking module (600) is parallel to the front portion (200) of the sole (S) in such a way as to form a configuration as a parallelogram.

3. Shoe (C) according to claim 1, **characterized in that** it comprises two elastic modules (300) arranged on either side of the foot in the concave volumes of the sole (S) corresponding to the natural outside and inside cavities of the arch of the foot.

4. Shoe (C) according to claim 1, **characterized in that** said elastic module (300) operates in compression.

5. Shoe (C) according to claim 1, **characterized in that** the stiffness of the elastic module (300) is defined in such a way that the action of the weight of the user on the shoe (C) makes it possible to reach the support position wherein the elastic module (300) is inactive in relation to the shoe (C) wherein the lower surface of the rear portion (100) of the sole (S) comes into contact with the upper surface of the rear arm (210) of the front portion (200) of the sole (S).

6. Shoe (C) according to claim 1, **characterized in that** said elastic module (300) comprises at least one spring (400).

7. Shoe (C) according to claim 6, **characterized in that** the stiffness of said elastic module (300) is adjusted via the use of screw stiffeners or by the replacement of springs (400) for the same module.

8. Shoe (C) according to claim 3, **characterized in that** the elastic modules (300) have different degrees of stiffness on either side of the foot.

9. Shoe (C) according to claim 1, **characterized in that** it comprises a means for locking the two sole assembly portions together in a support phase wherein they are coplanar.

10. Shoe (C) according to claim 1, **characterized in that** it comprises a disengaged device (700) switching as controlled by the user, from a disengaged position wherein the elastic module or modules (300) are inactive and free to an engaged position wherein the elastic module or modules (300) accompany the movement of the portions of the sole (S).

11. Shoe (C) according to claim 2, **characterized in that** the lower and upper surfaces of the soles (100 and 500) come into contact on linking module (600) when the elastic module (300) is compressed or inactive.

12. Shoe (C) according to claim 1, **characterized in that** it comprises a lever arm (210') also pivotably connected to the front portion (200) coaxially to said first swivel pin (A1) of the rear portion (100) with the front portion (200) of sole (S).

13. Shoe (C) according to claim 12, **characterized in that** it comprises a means for locking the elastic module in compressed position.
